# EUROPÄISCHE PATENTSCHRIFT

(11) **EP 0 519 192 B1**
(45) Veröffentlichungstag und Bekanntmachung des Hinweises auf die Patenterteilung: **15.02.1995**
(21) Anmeldenummer: 92107460.5
(22) Anmeldetag: 30.04.1992
(51) Int. Cl.: F04C 29/08, F04C 19/00

(54) **Flüssigkeitsringpumpe**
Liquid ring pump
Pompe à anneau liquide

(30) Priorität: 17.05.1991 DE 9106151 U
(43) Veröffentlichungstag der Anmeldung: 23.12.1992
(73) Patentinhaber: SIEMENS AKTIENGESELLSCHAFT, 80333 München (DE)
(72) Erfinder: Siebenwurst, Robert, Dipl.-Ing. (FH), W-8500 Nürnberg (DE); Trimborn, Peter, Dipl.-Ing., W-8501 Feucht (DE)

(56) Entgegenhaltungen:
- DE-A- 1 503 605
- GB-A- 2 217 814
- US-A- 1 931 198

## Beschreibung

Die Erfindung bezieht sich auf eine Flüssigkeitsringpumpe gemäß dem Oberbegriff des Anspruchs 1.

Eine solche Flüssigkeitsringpumpe ist durch die DE-A-27 04 863 bekannt. Bei dieser Pumpe sind die Ventilplatten zusammen mit den Fangplatten an der Steuerscheibe angeordnet und befestigt. Dies bedeutet einen erhöhten Montageaufwand. Ferner muß bei einer Zerstörung oder Abnutzung der Ventilplatte während des späteren Betriebes der Pumpe das Seitenschild demontiert werden, um die Ventilplatte austauschen zu können.

Der Erfindung liegt die Aufgabe zugrunde, eine Flüssigkeitsringpumpe der gattungsgemäßen Art so auszugestalten, daß die Ventilplatte wesentlich einfacher vor den Drucköffnungen anzubringen ist.

Die Lösung der gestellten Aufgabe gelingt durch die im Kennzeichen des Anspruchs 1 angegebenen Merkmale. Dadurch, daß die Fangplatte mit dem Seitenschild verbunden ist, entfällt deren gesonderte Montage an der Steuerscheibe. Die Ventilplatte braucht lediglich auf die Führungselemente aufgesteckt zu werden. Da die Ventilplatte nicht mehr einseitig festgeklemmt ist, kann sie sich von allen Drucköffnungen gleichweit abheben, so daß das Ausströmen des Gases aus den Drucköffnungen nicht behindert wird.

Eine weitere Erleichterung bei der Montage der Pumpe ist es, wenn die Fangplatte einteilig am Seitenschild angeformt ist.

Der Austausch einer defekten Ventilplatte bzw. die Kontrolle derer Funktionsfähigkeit ist ohne Demontage größerer Teile der Pumpe dadurch möglich, daß die Fangplatte an einer Verschlußplatte angeordnet ist, durch die eine im Seitenschild vorgesehene Inspektionsöffnung abgedeckt ist.

Dadurch, daß als Führungselemente Stifte oder Hülsen vorgesehen sind, die in entsprechende Aufnahmebohrungen an der Fangplatte und/oder der Steuerscheibe eingreifen, kann die Ventilplatte vor der Montage des Seitenschildes bzw. der Verschlußplatte auf die Führungselemente aufgesteckt werden. Eine weitere Montageerleichterung ist es, wenn die Stifte oder Hülsen in den Aufnahmebohrungen der Fangplatte oder der Steuerscheibe befestigt sind.

Anhand eines in der Zeichnung dargestellten Ausführungsbeispieles wird der Anmeldungsgegenstand nachfolgend näher beschrieben. Es zeigt:
- FIG 1: eine Flüssigkeitsringpumpe im Teilschnitt, bei der am Seitenschild eine Fangplatte angeformt ist,
- FIG 2: eine Flüssigkeitsringpumpe im Teilschnitt, bei der die Fangplatte an einer am Seitenschild befestigbaren Verschlußplatte angeordnet ist und
- FIG 3: eine Draufsicht eines Seitenschildes mit angeformter Fangplatte.

Mit 1 ist ein am Pumpengehäuse 2 einer Flüssigkeitsringpumpe montiertes Seitenschild bezeichnet. Dieses Seitenschild 1 weist eine Wellenbohrung 3 auf, durch die die Welle 4 des Laufrades 5 der Pumpe abgedichtet hindurchgeführt ist. Zwischen dem Seitenschild 1 und dem Pumpengehäuse 2 ist eine den Pumpenraum stirnseitig abschließende Steuerscheibe 6 angeordnet. Diese Steuerscheibe 6 weist mindestens einen mit der Ansaugkammer 7 des Seitenschildes 1 in Verbindung stehenden Einlaßschlitz 8 und mehere in die Druckkammer 9 des Seitenschildes 1 mündende Drucköffnungen 10 auf, von denen in der Zeichnung nur eine dargestellt ist. Der mit den Drucköffnungen 10 versehene Bereich der Steuerscheibe 6 ist in die Zeichnungsebene gedreht dargestellt.

Den Drucköffnungen 10 ist eine Ventilplatte 11 zugeordnet, welche die Drucköffnungen 10 entsprechend der jeweils vorliegenden Betriebsverhältnisse freigibt oder abdeckt. Der Ventilplatte 11 ist eine am Seitenschild 1 angeformte Fangplatte 12 zugeordnet. In an der Fangplatte 12 und der Steuerscheibe 6 einander gegenüberliegend vorgesehene Aufnahmebohrungen 13 sind Stifte oder Hülsen 14 mit ihren Enden eingesteckt. Die Stifte bzw. Hülsen 14 greifen durch an der Ventilplatte 11 vorhandene Führungsöffnungen 15 hindurch. Damit ist die Ventilplatte 11 gegenüber den Drucköffnungen 10 lagemäßig gesichert. Eine axiale Verschiebung der Ventilplatte 11 ist auf den Stiften bzw. Hülsen 14 in dem Bereich zwischen der Steuerscheibe 6 und der Fangplatte 12 möglich. Durch die axiale Verschiebung der Ventilplatte 11 erfolgt je nach Verschieberichtung ein Öffnen oder Verschließen der Drucköffnungen 10. Dabei werden entsprechend der herrschenden Druckverhältnisse einzelne oder alle Drucköffnungen 10 verschlossen oder geöffnet.

Bei der in FIG 2 dargestellten Ausführungsvarianten einer Flüssigkeitsringpumpe ist die Fangplatte 12 an einer Verschlußplatte 16 vorgesehen, die zum Verschließen einer Inspektionsöffnung 17 des Seitenschildes 1 dient. Nach Abnehmen dieser Verschlußplatte 16 kann die Ventilplatte 11 kontrolliert oder im Schadensfalle auch ausgetauscht werden.

Wie aus der FIG 3 deutlich wird, sind an der Fangplatte 12 und damit auch an der Steuerscheibe 6 mehrere voneinander beabstandete Aufnahmebohrungen 13 vorgesehen. Durch diese verteilte Anordnung der Aufnahmebohrungen 13 wird eine gute Führung der Ventilplatte 11 mittels der in diese Aufnahmebohrungen eingesetzten Stifte bzw. Hülsen 14 erreicht.

Die Stifte bzw. Hülsen 14 können entweder in den Aufnahmebohrungen 13 der Steuerscheibe 6 oder in den Aufnahmebohrungen 13 der Fangplatte 12 befestigt werden. Auf diese befestigten Stifte bzw. Hülsen 14 wird die Ventilplatte 11 mit ihren Führungsöffnungen 15 aufgesteckt. Beim Anbringen des Seitenschildes 1 oder der Verschlußplatte 16 greifen die Stifte bzw. Hülsen 14 dann in die gegenüberliegenden Aufnahmebohrungen 13 der Fangplatte 12 bzw. der Steuerscheibe 6 ein, damit ist die Ventilplatte 11 vollständig gesichert.

## Patentansprüche

1. Flüssigkeitsringpumpe, bei der in dem vom Pumpengehäuse (2) gebildeten Pumpenraum das Laufrad (5) der Pumpe drehbar angeordnet ist, welcher Pumpenraum mindestens auf einer Stirnseite mittels einer mindestens einen Einlaßschlitz (8) und mehrere Drucköffnungen (10) aufweisenden Steuerscheibe (6) abgeschlossen ist, die von einem am Pumpengehäuse (2) angeordneten Seitenschild (1) überdeckt ist, zwischen dem und der Steuerscheibe (6) eine mit dem Einlaßschlitz (8) in Verbindung stehende Ansaugkammer (7) und eine mit den Drucköffnungen (10) in Verbindung stehende Druckkammer (9) besteht, bei welcher Pumpe ferner zumindest ein Teil der Drucköffnungen (10) durch mindestens eine von diesen abhebbare und an einer gehäusefesten Fangplatte (12) abstützbare Ventilplatte (11) überdeckt ist, **dadurch gekennzeichnet**, daß die Fangplatte (12) mit dem Seitenschild (1) verbunden und die Ventilplatte (11) durch zwischen der Fangplatte (12) und der Steuerscheibe (6) angeordnete durch entsprechende Öffnungen (15) der Ventilplatte (11) durchgreifende Führungselemente (14) geführt ist.

2. Flüssigkeitsringpumpe nach Anspruch 1,
**dadurch gekennzeichnet**, daß die Fangplatte (12) einteilig an dem Seitenschild (1) angeformt ist.

3. Flüssigkeitsringpumpe nach Anspruch 1,
**dadurch gekennzeichnet**, daß die Fangplatte (12) an einer Verschlußplatte (16) angeordnet ist, durch die eine im Seitenschild (1) vorgesehene Inspektionsöffnung (17) abgedeckt ist.

4. Flüssigkeitsringpumpe nach Anspruch 1,2 oder 3,
**dadurch gekennzeichnet**, daß als Führungselemente Stifte oder Hülsen (14) vorgesehen sind, die in entsprechende, an der Fangplatte (12) und/oder der Steuerscheibe (6) vorgesehene Aufnahmebohrungen (13) eingreifen.

5. Flüssigkeitsringpumpe nach Anspruch 4,
**dadurch gekennzeichnet**, daß die Stifte bzw. Hülsen (14) in den Aufnahmebohrungen (13) der Fangplatte (12) oder den Aufnahmebohrungen (13) der Steuerscheibe (6) befestigt sind.

## Claims

1. Liquid ring pump where in the pump room formed by the pump housing (2) the impeller (5) of the pump is rotatably arranged, which pump room is sealed at least on one front side by means of a cam plate (6) having at least one inlet slot (8) and several pressure openings (10), which cam plate is covered by a side plate (1) arranged on the pump housing (2), between which side plate and the cam plate (6) there is a suction chamber (7) connected to the inlet slot (8) and a pressure chamber (9) connected to the pressure openings (10), with which pump, moreover, at least a portion of the pressure openings (10) is covered by at least one valve plate (11) which can be lifted from these and can be supported on a housing-fixed catch plate (12), characterized in that the catch plate (12) is connected to the side plate (1) and the valve plate (11) is guided by way of guide elements (14) arranged between the catch plate (12) and the cam plate (6) and engaging through corresponding openings (15) of the valve plate (11).

2. Liquid ring pump according to claim 1, characterized in that the catch plate (12) is integrally moulded in one piece on the side plate (1).

3. Liquid ring pump according to claim 1, characterized in that the catch plate (12) is arranged on a closure plate (16), by means of which an inspection opening (17) provided in the side plate (1) is covered.

4. Liquid ring pump according to claim 1, 2 or 3, characterized in that pins or sleeves (14) are provided as guide elements, which engage into corresponding receiving bores (13) provided on the catch plate (12) and/or the cam plate (6).

5. Liquid ring pump according to claim 4, characterized in that the pins or sleeves (14) are fastened in the receiving bores (13) of the catch plate (12) or the receiving bores (13) of the cam plate (6).

## Revendications

1. Pompe à anneau liquide, dans laquelle la roue (5) de la pompe est montée tournante, dans la chambre de travail de la pompe constitué du corps de pompe (2), cette chambre étant fermée, au moins sur un côté frontal, au moyen d'un disque de commande (6) ayant au moins une fente d'admission (8) et plusieurs orifices de refoulement (10), ce disque étant recouvert d'un flasque latéral (1) monté sur le corps de pompe (2), et, entre le flasque et le disque de commande (6) il est prévu une chambre d'aspiration (7) en communication avec la fente d'admission (8), et une chambre de refoulement (9) en communication avec les orifices de refoulement (10), pompe dans laquelle au moins une partie des orifices de refoulement (10) est en outre recouverte par au moins un plateau de soupape (11), qui peut en être soulevé et qui peut s'appuyer sur une plaque d'arrêt (12) fixée au corps, caractérisée par le fait que la plaque d'arrêt (12) est reliée au flasque latéral (1) et que le plateau de soupape (11) est guidé par des éléments de guidage (14) disposés entre la plaque d'arrêt (12) et le disque de commande (6) et passant dans des ouvertures (15) correspondantes du plateau de soupape (11).

2. Pompe à anneau liquide selon la revendication 1, caractérisée par le fait que la plaque d'arrêt (12) est formée d'un seul tenant avec le flasque latéral (1).

3. Pompe à anneau liquide selon la revendication 1, caractérisée par le fait que la plaque d'arrêt (12) est montée sur une plaque d'obturation (16), par laquelle est recouverte une ouverture d'inspection (17) prévue dans le flasque latéral (1).

4. Pompe à anneau liquide selon la revendication 1, 2 ou 3, caractérisée par le fait qu'il est prévu, en tant qu'éléments de guidage, des chevilles ou des douilles (14), qui pénètrent dans des alésages récepteurs (13) correspondants, prévus dans la plaque d'arrêt (12) et/ou dans le disque de commande (6).

5. Pompe à anneau liquide selon la revendication 4, caractérisé par le fait que les chevilles ou douilles (14) sont fixées dans les alésages récepteurs (13) de la plaque d'arrêt (12) ou dans les alésages récepteurs (13) du disque de commande (6).
